# FASCICULE DE BREVET EUROPEEN

(11) **EP 0 598 650 B1**
(45) Date de publication et mention de la délivrance du brevet: **12.02.1997**
(21) Numéro de dépôt: 93402759.0
(22) Date de dépôt: 12.11.1993
(51) Int. Cl.: F02M 69/30, F02M 69/32, F02M 69/04

(54) **Dispositif d'alimentation en combustible à injecteurs aérés**
Brennstoffzufuhrvorrichtung mit belüfteten Einspritzdüsen
Apparatus for delivering fuel with vented injectors

(30) Priorité: 16.11.1992 FR 9213750
(43) Date de publication de la demande: 25.05.1994
(73) Titulaire: MAGNETI MARELLI FRANCE, F-92000 Nanterre (FR)
(72) Inventeur: Pontoppidan, Michael, F-92500 Rueil-Malmaison (FR)
(74) Mandataire: Fort, Jacques

(56) Documents cités:
- WO-A-92/14053
- US-A- 4 519 354
- US-A- 4 519 370
- US-A- 5 035 358
- PATENT ABSTRACTS OF JAPAN vol. 6, no. 263 (M-181)22 Décembre 1982 & JP-A-57 157 058 (TOYOTA JIDOSHA KOGYO KK) 28 Septembre 1982
- PATENT ABSTRACTS OF JAPAN vol. 17, no. 106 (M-1375)4 Mars 1993 & JP-A-04 295 178 (TOYOTA MOTOR CORP) 20 Octobre 1992
- PATENT ABSTRACTS OF JAPAN vol. 8, no. 240 (M-336)6 Novembre 1984 & JP-A-59 119 053 (NIPPON JIDOSHA BUHIN SOGO KENKYUSHO KK) 10 Juillet 1984

## Description

L'invention concerne les dispositifs d'alimentation à injection de combustible à commande électronique pour moteur à combustion interne, comprenant des injecteurs à commande électrique.

Elle trouve une application particulièrement importante dans les dispositifs d'alimentation dits "multipoints", dans lesquels chaque chambre de combustion du moteur est munie d'un injecteur qui débouche dans la tubulure au voisinage de la soupape d'admission correspondante.

L'invention concerne plus particulièrement les dispositifs d'alimentation du type comprenant des injecteurs à commande électrique, un boîtier électronique commandant les injecteurs en fonction de paramètres de fonctionnement du moteur, et un corps de papillon dont le papillon est commandé par le conducteur, chaque injecteur comportant un corps muni de moyens de fixation dans un logement débouchant dans la tubulure et un nez percé d'au moins un passage de sortie du combustible, délimitant une chambre de mélange reliée à une arrivée d'air d'aération.

On connaît déjà (EP-A-0 357 498) des dispositifs d'injection dont l'injecteur comporte une chambre munie d'une arrivée d'air d'aération. En règle générale, l'air amené aux injecteurs est aspiré à partir de l'entrée d'air du dispositif d'alimentation. L'aération permet l'amélioration de la pulvérisation du combustible fourni par l'injecteur.

On connaît également une variante (EP-A-0 409 170) où le débit d'air additionnel prélevé en amont du papillon et délivré à chaque injecteur est commandé par une électrovanne de ralenti à trois voies faisant également office de régulateur de ralenti.

Enfin le document JP-A-57 157 058 décrit un dispositif d'alimentation suivant le préambule de la revendication 1, comportant une conduite d'air additionnel ramifiée de façon à fournir l'air nécessaire à la pulvérisation du combustible de chacun des injecteurs, à savoir les injecteurs de marche normale et un injecteur de départ à froid. Le branchement vers l'injecteur de démarrage n'est ouvert que lorsque l'injecteur de démarrage fonctionne.

On connaît par ailleurs des dispositifs d'alimentation à injection dont le papillon permet de fermer de façon pratiquement complète le conduit d'admission, ayant une conduite d'air additionnel dont l'entrée est située en amont du papillon et où le débit est réglable par une électrovanne. L'électrovanne d'air est commandée par le boîtier électronique en fonction de paramètres de fonctionnement du moteur, par exemple l'ouverture du papillon et la vitesse du moteur pour la régulation du régime de ralenti, la température d'eau et la vitesse du moteur pour le départ à froid. Le boîtier permet ainsi de faciliter le démarrage à froid du moteur, de régler le régime de ralenti et de faciliter les transitions en décélération.

La présente invention vise à fournir un dispositif d'alimentation d'un combustible permettant d'assurer une meilleure pulvérisation lorsque le moteur fonctionne dans des modes autres que la pleine charge, et notamment lors de la mise en action à très basse température (marche à froid), en décélération à régime élevé et lors des charges réduites.

L'invention propose d'utiliser pour ce faire l'air additionnel à débit réglé. Elle propose en conséquence un dispositif d'alimentation suivant la partie caractérisante de la revendication 1. Le dispositif ne comporte pas d'injecteur supplémentaire destiné à fournir du carburant lors des départs à froid.

L'électrovanne supplémentaire sera en règle générale elle aussi commandée par le boîtier électronique, souvent en tout ou rien. L'électrovanne supplémentaire pourra notamment être ouverte lors du départ à froid du moteur à très basse température, qui nécessite un débit d'air beaucoup plus important que celui qu'est capable de fournir le réseau d'aération comportant le distributeur, les canaux d'amenée d'air aux injecteurs et les chambres de mélange.

Sur les véhicules équipés d'un pot d'échappement catalytique, l'électrovanne supplémentaire sera également ouverte lorsque le moteur est chaud, que sa vitesse est élevée et que le moteur agit en tant que frein, papillon fermé. Un débit d'air élevé, souvent d'environ 60 à 70 kg par heure dans le cas d'un véhicule de moyenne cylindrée, est en effet alors nécessaire pour éviter d'endommager le catalyseur. Ce débit est largement supérieur à celui qui peut traverser le diaphragme de pulvérisation généralement prévu dans les injecteurs.

De façon plus générale, l'électrovanne supplémentaire sera dimensionnée de façon que le débit maximum qui peut la traverser soit compris entre 2,5 et 4 fois le débit maximal (limité par un effet de col sonique) pouvant traverser la chambre de mélange des injecteurs. Dans un moteur à quatre chambres, le débit maximum de l'électrovanne supplémentaire sera d'environ trois fois le débit maximum des quatre injecteurs.

Il faut noter incidemment que la disposition en série de l'électrovanne d'air additionnel et de l'électrovanne supplémentaire sur le trajet d'amont en aval du papillon écarte des problèmes que soulèverait la mise en place de deux circuits distincts, l'un alimentant les injecteurs et muni de l'électrovanne d'air additionnel, l'autre allant directement d'amont en aval et comportant uniquement la vanne supplémentaire. Dans ce dernier cas en effet, l'électrovanne supplémentaire devrait être prévue de façon à n'avoir que des fuites minimes en position fermée afin de ne pas perturber le fonctionnement du moteur au ralenti ou à faible charge.

L'invention vise également à fournir un dispositif limitant les effets de pompage et l'accumulation de combustible dans la chambre de mélange des injecteurs, lors d'un fonctionnement caractérisé par un gradient de pression entre le collecteur d'admission et la chambre de mélange inférieur à la valeur sonique. Elle propose dans ce but un dispositif d'alimentation du type ci-dessus défini dans lequel la chambre de mélange comporte un demi-anneau alimenté dans sa partie centrale par l'arrivée d'air et un passage diamétral traversé par le jet ou les jets de combustible.

Les jets seront en règle générale minces et seront à faible divergence, au moins hors régime de pulvérisation pneumatique. Dans un mode particulier de réalisation, l'injection est à deux jets d'axes divergents, placés dans le plan médian du dit passage diamétral. Dans tous les cas où l'injection est à plusieurs jets, ces jets sont contenus chacun dans un plan incluant l'axe de la soupape respective.

L'invention sera mieux comprise à la lecture de la description qui suit d'un mode particulier de réalisation de l'invention, donné à titre d'exemple non limitatif. La description se réfère aux dessins qui l'accompagnent, dans lesquels :
- la figure 1 est un schéma montrant la constitution d'ensemble d'un dispositif d'alimentation "multipoints" permettant de mettre en oeuvre l'invention ;
- la figure 2 est un schéma montrant une constitution possible d'injecteur aéré utilisable dans le dispositif de la figure 1 ;
- la figure 3 est une vue en coupe suivant la ligne III-III de la figure 2, montrant le nez de l'injecteur en version bi-jet ;
- la figure 4 est une vue en coupe suivant la ligne IV-IV de la figure 3.

Le dispositif dont la constitution générale est montrée en figure 1 est du genre décrit dans le brevet FR 89 04 287 auquel on pourra se reporter. Ce dispositif comprend un circuit d'alimentation en air sur lequel est interposé un corps de papillon 8. Dans ce corps est placé un papillon d'étranglement 10 commandé par le conducteur et muni d'un capteur d'ouverture 12 fournissant un signal de sortie électrique représentatif de l'angle d'ouverture. Le corps de papillon 8 représenté est double et comprend deux papillons commandés simultanément, mais cette disposition n'est pas exclusive. Le circuit d'alimentation en air du moteur comporte, en aval du corps 8, une tubulure 14 à plusieurs branches débouchant chacune en amont de la soupape d'admission 16 d'une chambre de combustion du moteur.

Un conduit d'air additionnel 18 muni d'une vanne à commande électrique 20 permet, lors de certaines phases du fonctionnement, et notamment au démarrage, alors que le papillon 10 (ou chacun des papillons 10) est fermé, d'amener vers le moteur de l'air qui contourne le corps de papillon 8.

Dans un tel dispositif, contrairement à la plupart de ceux qui étaient antérieurement utilisés, le papillon 10 est prévu pour obturer pratiquement complètement le conduit d'admission lorsqu'il est dans sa position d'ouverture minimale.

Un circuit d'alimentation en combustible comporte une pompe électrique 26 qui alimente, par l'intermédiaire d'un filtre 30 et d'une rampe 32, des injecteurs 34 dont un seul est représenté. Ces injecteurs sont disposés immédiatement en amont des soupapes d'admission 16. Les injecteurs 34 sont commandés par un boîtier électronique 46 alimenté par la batterie d'accumulateurs 48 dès fermeture du contact d'allumage 50.

Le boîtier 46 a plusieurs fonctions. Il commande les injecteurs 34 et il commande l'électrovanne d'air additionnel 20 en fonction de signaux d'entrée représentatifs de différents paramètres de fonctionnement du moteur. Dans le cas illustré, le boîtier 46 reçoit des signaux d'entrée représentatifs de :
- la température du liquide de refroidissement du moteur, fournie par une sonde 40,
- la température d'air à l'entrée du corps, fournie par une sonde 22,
- l'angle d'ouverture du papillon, fourni par le capteur 12,
- la vitesse du moteur, par exemple sous forme d'une série d'impulsions à fréquence variable fournies par un capteur 42,
- la pression absolue dans la tubulure 14, fournie par un capteur 24.

Les capteurs de pression d'air dans la tubulure et d'ouverture du papillon permettent de calculer le débit d'air admis au moteur : ils peuvent être remplacés par un élément de mesure directe du débit d'air.

Au cours du fonctionnement, le boîtier électronique 46 fournit à l'injecteur 34 ou à chaque injecteur des impulsions d'ouverture synchronisées avec la commande de la soupape d'admission correspondante 16 et dont la durée est fonction des paramètres de fonctionnement.

Comme on l'a indiqué plus haut, chaque injecteur 34 comporte une chambre d'aération. Dans le mode de réalisation montré à titre d'exemple en figures 2, 3 et 4, l'injecteur 34 comprend un corps arrière 46 relié à la rampe d'amenée de combustible 32 et un nez 50. Des joints toriques 52 portés par le nez s'appuient contre la paroi du passage ménagé dans la tubulure 14 et séparent la tubulure de l'atmosphère ambiante. Dans le nez est ménagé au moins un canal de jaillissement de combustible obturable par un clapet dont les déplacements sont commandés par une bobine électromagnétique logée dans le corps et alimentée par le boîtier 46.

Le nez 50 de l'injecteur est également percé d'une ou plusieurs ouvertures de sortie du mélange air/combustible provenant d'une chambre de mélange 58 placée en aval du canal ou des canaux de jaillissement. Cette chambre est alimentée en air par un passage 56 de la tubulure, débouchant entre les deux joints toriques. La chambre se compose d'un canal annulaire 60, semi-circulaire, placé de façon à recevoir l'air en son milieu et d'un canal diamétral 62.

Le passage 56 communique avec la sortie 48 de l'électrovanne 20 par l'intermédiaire d'une conduite 70 et du répartiteur 68 et d'une conduite générale 66.

Grâce à cette disposition, la quasi-totalité de l'air admis au moteur lorsque ce dernier n'absorbe qu'un faible débit est utilisée pour améliorer la pulvérisation du combustible. La pulvérisation devient ainsi très efficace au ralenti et aux charges partielles. Le boîtier électronique 46 peut être programmé de façon à laisser subsister un débit d'air vers les chambres d'aération des injecteurs même lorsque le papillon 10 est à pleine ouverture, de façon à maintenir un courant d'air frais qui balaye le nez de l'injecteur et le refroidit.

Lorsque, comme dans le cas représenté en figure 3, l'injecteur est prévu pour fournir deux jets de combustible divergents, traversant chacun un trou 72 d'une cloison transversale du corps formant diaphragme, ces deux jets seront en règle générale formés de façon à se placer dans le plan médian du canal diamétral 62, qui contient également l'axe de l'injecteur.

Le dispositif comprend encore une électrovanne supplémentaire 74 reliant la conduite générale 66 d'air additionnel à la tubulure, en aval du papillon 10 et en amont du collecteur d'admission. Cette électrovanne supplémentaire sera en général commandée en tout ou rien par le boîtier 46 et permet d'amener aux chambres de combustion du moteur un débit d'air s'ajoutant au débit maximum susceptible de traverser le circuit comprenant la conduite générale d'air additionnel 66, le répartiteur 68, les conduites 70 et les diaphragmes des injecteurs. L'électrovanne 74 est fermée en fonctionnement normal. Elle peut par exemple être ouverte dans les conditions de fonctionnement suivantes, identifiées par le boîtier 46 à partir des informations fournies par les capteurs :
- lancement et marche à froid du moteur à très basse température (vers - 40°C par exemple) ;
- fonctionnement du moteur à sa température normale de régime en décélération à vitesse élevée, où le débit nécessaire pour éviter d'endommager un pot catalytique est trois à quatre fois supérieur au débit qui peut passer à travers le diaphragme de pulvérisation.

Il est possible de munir l'une et/ou l'autre des vannes d'un actionneur à effet progressif au lieu d'un actionneur tout ou rien. Ces actionneurs peuvent notamment être inductifs ou du genre moteur pas à pas.

## Revendications

1. Dispositif d'alimentation à injection de combustible pour moteur à combustion interne, comprenant plusieurs injecteurs (34) à commande électrique alimentant plusieurs chambres de combustion, un boitier électronique (46) commandant les injecteurs en fonction de paramètres de fonctionnement du moteur, un corps de papillon (8) dont le papillon (10) est commandé par le conducteur, chaque injecteur comportant un corps muni de moyens de fixation dans un logement débouchant dans la tubulure et un nez percé d'au moins un passage de sortie du combustible, délimitant une chambre de mélange reliée à une arrivée d'air d'aération, et une conduite d'air additionnel (18) dont l'entrée est située en amont du papillon, où le débit est réglable par une électrovanne (20), et qui amène l'air qui a traversé l'électrovanne d'air additionnel à la chambre de mélange de chacun des injecteurs et à une électrovanne supplémentaire (74) débouchant en aval du papillon (10), ladite électrovanne supplémentaire étant commandée par ledit boîtier électronique qui l'ouvre lors du départ à froid du moteur à très basse température
caractérisé en ce que le corps de papillon est prévu pour que le papillon ferme de façon pratiquement complète le conduit d'admission dans sa position d'ouverture minimum et en ce que le boîtier ouvre également l'électrovanne supplémentaire lorsque le moteur est chaud, est à vitesse élevée et agit en tant que frein, papillon fermé.

2. Dispositif d'alimentation suivant la revendication 1, caractérisé en ce que le dispositif comporte un répartiteur (68) permettant de distribuer l'air ayant traversé l'électrovanne entre les injecteurs (34).

3. Dispositif selon la revendication 1 ou 2, caractérisé en ce que ladite chambre de mélange comporte un demi-anneau (60) alimenté en air dans sa partie centrale par l'arrivée d'air et un passage diamétral (62) traversé par le jet ou les jets de combustible..

4. Dispositif selon la revendication 3, caractérisé en ce que l'injection est à deux jets minces d'axes divergents en éventail, placés dans le plan médian du dit passage diamétral.

5. Dispositif selon la revendication 3, caractérisé en ce que l'injection est à plusieurs jets contenus chacun dans un plan incluant l'axe d'une soupape respective.

6. Dispositif selon la revendication 1, caractérisé en ce que ladite électrovanne supplémentaire est dimensionnée de façon à admettre un débit compris entre 2,5 et 4 fois le débit maximal susceptible de traverser les chambres de mélange des injecteurs.

## Patentansprüche

1. Brennstoff-Einspritzvorrichtung für einen Verbrennungsmotor mit mehreren elektrisch gesteuerten Einspritzdüsen (34), die mehrere Verbrennungskammern versorgen, einem Elektronikgehäuse (46), das die Einspritzdüsen als Funktion von Funktionsparametern des Motors steuert, einem Stellklappenkörper (8), dessen Stellklappe (10) durch den Leiter gesteuert ist, wobei jede Einspritzdüse einen Körper aufweist, der mit einer Halterungseinrichtung in einer Aufnahme versehen ist, die in den Rohrstutzen mündet, und mit einer Nase, die von wenigstens einem Brennstoffauslaß durchsetzt ist, und eine Mischkammer begrenzt, die mit einem Belüftungseinlaß verbunden ist, und einer Zusatzluftleitung (18), deren Einlaß stromauf von der Stellklappe angeordnet ist, wo der Durchsatz durch ein Elektroventil (20) steuerbar ist, und die Luft, die das Elektroventil für die Zusatzluft durchströmt hat, zu der Mischkammer von jeder der Einspritzdüsen und zu einem Hilfselektroventil (74) leitet, das stromab von der Stellklappe (10) mündet, wobei das Hilfselektroventil durch das elektronische Gehäuse gesteuert wird, das beim Kaltstart des Motors bei sehr niedriger Temperatur öffnet,
dadurch gekennzeichnet, daß der Stellklappenkörper dazu vorgesehen ist, daß die Stellklappe die Zuströmleitung in ihrer Position minimaler Öffnung praktisch vollständig verschließt, und daß das Gehäuse außerdem das Hilfselektroventil öffnet, wenn der Motor warm ist, sich mit hoher Drehzahl dreht und bei geschlossener Stellklappe als Bremse wirkt.

2. Vorrichtung nach Anspruch 1, dadurch gekennzeichnet, daß sie einen Verteiler (68) aufweist, der es erlaubt, daß Luft verteilt wird, die das Elektroventil zwischen den Einspritzdüsen (34) durchströmt hat.

3. Vorrichtung nach Anspruch 1 oder 2, dadurch gekennzeichnet, daß die Mischkammer eine Ringhälfte (60) aufweist, die in ihrem zentralen Teil durch den Lufteinlaß gespeist wird, und einen diametralen Durchlaß (62), der durch den Brennstoffstrahl oder die Brennstoffstrahlen durchsetzt ist.

4. Vorrichtung nach Anspruch 3, dadurch gekennzeichnet, daß die Einspritzung mit zwei dünnen Strahlen erfolgt, deren Achsen fächerförmig auseinanderlaufen, und die in der Medianebene des diametralen Durchlasses angeordnet sind.

5. Vorrichtung nach Anspruch 3, dadurch gekennzeichnet, daß die Einspritzung mit mehreren Strahlen erfolgt, die jeweils in einer Ebene enthalten sind, welche die Achse eines jeweiligen Ventils einschließt.

6. Vorrichtung nach Anspruch 1, dadurch gekennzeichnet, daß das Hilfselektroventil derart bemessen ist, daß es einen Durchsatz erlaubt, der zwischen dem 2,5- und dem 4-fachen des Maximaldurchsatzes liegt, der die Mischkammern der Einspritzdüsen durchströmen kann.

## Claims

1. Fuel injection delivery device for an internal combustion engine, comprising a plurality of electrically controlled injectors (34) feeding a plurality of combustion chambers, an electronic unit (46) for controlling the injectors responsive to operating parameters of the engine, a throttle valve assembly (8) whose throttle valve is operator controlled, each injector comprising a body formed with means for securing it in a recess opening into the induction passage and a nose formed with at least one fuel outlet passage, defining a mixture chamber connected to a delivery of atomization air and an additional air line (18) whose inlet is located upstream of the throttle valve, where the air flow is controllable by an electrically controlled valve (20) and which brings air which traversed the additional air electrically controlled valve to the mixture chamber of each injector and to a supplemental electrically controlled valve (74) which opens downstream of the throttle valve (10), said supplemental electrically controlled valve being controlled by said electronic unit which oppens it to open during cold start of the engine at very low temperature,
characterized in that the throttle valve assembly is arranged for the throttle valve to close the induction passage substantially completely when in its minimum opening position and in that the unit also opens the supplemental electrically controlled valve when the engine is at its normal operating temperature, is at high speed and acts as a brake with the throttle valve closed.

2. Delivery device according to claim 1, characterized in that the device comprises a distributor (68) for distributing air which traversed the electrically controlled valve among the injectors (34).

3. Device according to claim 1 or 2, characterized in that said mixture chamber comprises a half-ring (60) fed with air in a central portion thereof by the air line and a diametrically located passage (62) traversed by the fuel jet or jets.

4. Device according to claim 3, characterized in that the injection has two narrow jets which are mutually diverging fan-like, located in the mid-plane of said diametral passage.

5. Device according to claim 3, characterized in that the injection has a plurality of jets all contained in a plane which includes the axis of a respective intake valve.

6. Device according to claim 1, characterized in that said supplemental electrically controlled valve is sized for passing an air flow comprised between 2.5 and 4 times a maximum flow rate which can traverse the mixture chambers of the injectors.
